# EUROPÄISCHE PATENTSCHRIFT

(11) **EP 2 345 786 B1**
(45) Veröffentlichungstag und Bekanntmachung des Hinweises auf die Patenterteilung: **10.05.2017**
(21) Anmeldenummer: 10192359.7
(22) Anmeldetag: 24.11.2010
(51) Int. Cl.: E05D 5/02, E05D 7/00, E05D 7/04

(54) **Türband für Aluminiumtüren**
Door hinge for aluminium doors
Penture de porte pour portes en aluminium

(30) Priorität: 14.01.2010 DE 102010004771
(43) Veröffentlichungstag der Anmeldung: 20.07.2011
(73) Patentinhaber: Simonswerk, Gesellschaft mit beschränkter Haftung, 33378 Rheda-Wiedenbrück (DE)
(72) Erfinder: Göldner, Frank, 48361, Beelen (DE)
(74) Vertreter: Lorenz, Bernd Ingo Thaddeus

(56) Entgegenhaltungen:
- EP-A2- 0 919 686
- EP-A2- 1 959 078
- DE-U1- 29 817 807
- DE-U1-202005 015 780

## Beschreibung

Die Erfindung betrifft ein Türband für Aluminiumtüren gemäß dem Oberbegriff des Anspruches 1. Ein solches Türband ist aus EP 0 919 686 A2 bekannt.

Türbänder für Aluminiumtüren sind aus der Praxis bekannt (Gesamtprogramm Simonswerk "Bandsysteme für Türen, Fenster und Tore", 2005/06, Seiten 406 bis 409). Gemäß der üblichen Ausgestaltung weist das an dem Türrahmen zu befestigende Bandteil zwei Bandrollenabschnitte auf, zwischen denen ein Bandrollenabschnitt des an dem Türflügel zu befestigenden Bandteils angeordnet ist. Die Befestigung an den Strangprofilen des Türrahmens und des Türflügels erfolgt üblicherweise über Schrauben, die durch das Profil hindurch in zuvor eingelegte Einschubstücke eingreifen. Die bekannten Türbänder sind zweidimensional einerseits in der Höhe und andererseits in einer ersten horizontalen Richtung, die parallel zu der Fläche des Türflügels in seiner geschlossenen Stellung verläuft, verstellbar. Durch diese horizontale Verstellung kann der Türflügel in dem Türrahmen seitlich positioniert werden, wodurch an beiden Rändern des Türflügels ein gleicher Abstand zu dem Türrahmen eingestellt werden kann (Seitenverstellung). Im einfachsten Fall werden zur Seitenverstellung Distanzstücke untergelegt. Die Einstellung ist dann jedoch sehr aufwändig und kann nur in diskreten Schritten erfolgen. Alternativ ist es bekannt, eine Bandaufnahme vorzusehen, die mittels Stellspindeln eine kontinuierliche Seitenverstellung erlauben. Die bekannten Ausführungen sind in ihrem Aufbau aber aufwändig und erfordern einen großen Bauraum. Aus der EP 2 072 727 A1 ist ein Türband für Aluminiumtüren mit einem ersten Bandteil und einem zweiten Bandteil bekannt, die jeweils einen Bandrollenabschnitt aufweisen und die an den Bandrollenabschnitten um eine vertikale Achse drehbar miteinander verbunden sind. Ausgehend von den Bandrollenabschnitten erstreckt sich bei beiden Bandteilen jeweils ein Bandlappen, der zur Montage an einem Hohlprofil jeweils an einer zugeordneten Halteplatte anschraubbar ist, wobei die Halteplatte nach Art eines Nutensteins in eine C-Nut des zugeordneten Profils eingesetzt ist. Die Bandlappen werden bei der Montage mit ihren Enden jeweils plan auf eine zugeordnete Halteplatte aufgelegt und mittels Schrauben befestigt, wobei gleichzeitig eine klemmende Fixierung an den umgebogenen Endabschnitten der C-Nut erfolgt. Eine genaue Positionierung des Türbandes ist nicht möglich, wobei auch die Aufbauhöhe an den auf die Halteplatten aufgesetzten Enden der Bandlappen erheblich ist. Der Spalt zwischen dem Türflügel und dem Türrahmen muss entsprechend groß gewählt werden. Ein gattungsgemäßes Türband für Aluminiumtüren ist aus der EP 0 919 686 A2 bekannt. Das Türband ist für eine aufgesetzte Montage vorgesehen, bei der nicht nur die Bandrollenabschnitte, sondern auch die daran anschließenden Bandteile sichtbar sind. Das Türband umfasst einen Bandlappen, der durch eine Stellspindel in einer Aufnahme gehalten ist, wobei eine Arretierung durch eine Fixierschraube erfolgt. Die Schraubenlängsachse der Fixierschraube verläuft senkrecht zu der Stellspindel und zu dem Bandlappen.

Vor diesem Hintergrund liegt der Erfindung die Aufgabe zugrunde, ein Türband für Aluminiumtüren anzugeben, welches auf einfache Weise und bei einem kompakten Aufbau eine Seitenverstellung ermöglicht. Insbesondere soll die Konstruktion auch für große Beanspruchungen geeignet sein.

Lösung der Aufgabe und Gegenstand der Erfindung ist ein Türband für Aluminiumtüren gemäß Patentanspruch 1.

Gemäß der vorliegenden Erfindung ist eine genaue, stufenlose Einstellung mittels der zumindest einen Stellspindel möglich. Entgegen bekannten Türbändern für Aluminiumtüren mit einer Stellspindel ergibt sich davon ausgehend der Vorteil, dass die Aufnahme besonders einfach ausgeführt werden kann und selbst keine Verstellmittel aufweisen muss. Dabei ist zu berücksichtigen, dass die Aufnahme in dem Spalt zwischen Türzarge und Türflügel angeordnet wird, der aufgrund des erforderlichen Bauraumes klein gehalten werden kann. Um die Aufbauhöhe auf dem zugeordneten Strangprofil weiter zu reduzieren, ist gemäß einer bevorzugten Ausgestaltung der Erfindung die Fixierschraube als einfacher Gewindestift ausgebildet, der vollständig in der Aufnahme eingesetzt sein kann.

Erfindungsgemäß ist die Schraubenlängsachse gegenüber dem Bandlappen unter einem schrägen Winkel angeordnet, wobei dann zweckmäßigerweise die Aufnahme im Bereich der Fixierschraube einen Abschnitt aufweist, der schräg gegenüber dem Bandlappen verläuft. Grundsätzlich kann die Aufnahme mit dem Schlitz aus Vollmaterial gefertigt werden. Um die Herstellung und das Zusammensetzen des Türbandes zu erleichtern, ist die Aufnahme vorzugsweise aus einem Grundkörper und einer Endplatte zusammengesetzt, wobei der Schlitz von einem Zwischenraum zwischen dem Grundkörper und der Endplatte gebildet ist. Da der Grundkörper in seiner Form an die Kontur des Strangprofils anzupassen ist, ist dieser vorzugsweise als Gussteil gefertigt. Die Endplatte, die in Form eines einfachen, zugeschnittenen Blechstückes vorliegen kann, ist an dem Grundkörper beispielsweise durch Vernieten, Verschrauben oder Verschweißen zu befestigen. Aus fertigungstechnischer Sicht bietet sich insbesondere ein Vernieten an.

Gemäß einer vorteilhaften Weiterbildung der Erfindung ist der Grundkörper klemmend an dem Strangprofil befestigt, so dass einerseits eine variable Anordnung möglich ist und andererseits keine Bohrungen und kein Einschubstück in das Strangprofil eingebracht werden müssen.

So kann das Strangprofil eine C-Nut aufweisen, an der das Türband befestigbar ist. Gemäß einer vorteilhaften Weiterbildung sind dann Nutensteine vorgesehen, die in einer ersten Ausrichtung in die C-Nut des Strangprofils einsetzbar sind und in einer zweiten Ausrichtung vordere Abschnitte der C-Nut hintergreifen. Die Aufnahme kann dann mit Schrauben an den so angeordneten Nutensteinen befestigt werden, wobei die Nutensteine und die Aufnahme bei einem Anziehen dieser Schrauben an der C-Nut festgeklemmt werden.

In der ersten Ausrichtung können die Nutensteine in die C-Nut des Strangprofils eingesetzt werden, wobei dann bei der Montage eine Drehung der Nutensteine bewirkt werden muss. Zu diesem Zweck kann zwischen einem Gewinde der Nutensteine und den zugeordneten Schrauben durch eine Beschichtung oder dergleichen eine Erhöhung und/oder leichte Fixierung vorgesehen sein. Bekannte Schraubensicherungsbeschichtungen sind hierzu geeignet. Wenn die Nutensteine dann bei der Montage des Türbandes in die C-Nut eingesetzt und die zugeordneten Schrauben betätigt werden, werden die Nutensteine zunächst in die zweite Ausrichtung bewegt und verklemmen sich so in der C-Nut. Bei einem weiteren Drehen der Schrauben wird dann die erhöhte Reibung bzw. leichte Fixierung überwunden, wodurch die Aufnahme klemmend arretiert wird.

Die Ausgestaltung des ersten Bandteils ist im Rahmen der Erfindung nicht eingeschränkt. Gemäß einer bevorzugten Ausgestaltung weist dieses aber zur Befestigung eines zugeordneten Strangprofils Durchgangslöcher auf, die als sich in horizontaler Richtung erstreckende Langlöcher ausgebildet sind, wobei das erste Bandteil zumindest ein Paar von Gewindestiften aufnimmt, die mit einem horizontalen Abstand zueinander angeordnet sind und die bei einem Anziehen durch eine Verkeilung in entgegengesetzter Richtung eine Fixierung des ersten Bandteils bewirken.

Durch die Ausbildung von in horizontaler Richtung verlaufenden Langlöchern alleine kann noch keine leicht handhabbare Andruckstellung realisiert werden, da bei einem Lösen der entsprechenden, die Durchgangslöcher des ersten Bandteils durchgreifenden Schrauben der schwere Türflügel ohne weitere Verstellmittel nicht auf einfache Weise genau positioniert werden kann, wobei das Gewicht des Türflügels auch ein kaum kontrollierbares Verkippen begünstigt.

Gemäß der vorteilhaften Weiterbildung sind als Verstellmittel für die Andruckverstellung paarweise angeordnete Gewindestifte vorgesehen, die bei einem Anziehen eine Verkeilung in entgegengesetzter Richtung bewirken. Wenn zwar die in den Langlöchern angeordneten Schrauben gelöst, aber die Gewindestifte angezogen sind, kann keine Verstellung in horizontaler Richtung erfolgen. Wenn davon ausgehend einer der beiden paarweise angeordneten Gewindestifte herausgeschraubt wird, wird die Verkeilung in einer Richtung aufgehoben, so dass das erste Bandteil in diese Richtung verschoben werden kann. Wenn dann der andere Gewindestift des betrachteten Paares im gleichen Maße eingeschraubt wird, erfolgt erneut eine Fixierung des ersten Bandteils, allerdings in eine andere Position in Bezug auf die Erstreckung der Durchgangslöcher. Durch das wechselweise Lösen und Anziehen der paarweise angeordneten Gewindestifte kann so eine Andruckverstellung realisiert werden, wobei im Bereich von Aluminiumtüren häufig bereits ein kurzer Verstellweg von etwa einem Millimeter ausreichend ist. Ohne Einschränkungen sind aber auch größere oder kleinere Verstellwege realisierbar.

Die Verstellung über die Gewindestifte kann beispielsweise derart erfolgen, dass die Gewindestifte jeweils eine kegelförmige Spitze aufweisen, um beim Anziehen unmittelbar auf einen jeweils zugeordneten Steg des Strangprofils zu wirken. Die Gewindestifte sind dann gegenüber dem zugeordneten Steg derart versetzt angeordnet, dass bei dem Festziehen eine jeweils entgegengesetzte Verkeilung erfolgt. In der Draufsicht ist entsprechend einer der beiden ein Paar bildenden Gewindestifte links und der andere rechts von einem jeweils zugeordneten Steg des Strangprofils anzuordnen.

Um eine ausreichend stabile Abstützung zu erreichen, weist das erste Bandteil zweckmäßigerweise in einem oberen Bereich ein erstes Paar und in einem unteren Bereich ein zweites Paar der beschriebenen Gewindestifte auf. Bei einer solchen Ausgestaltung kann auch in einem gewissen Maße zur Feinjustage eine kontrollierte Verkippung der Drehachse zwischen den Bandteilen dadurch erfolgen, dass an dem ersten Paar und an dem zweiten Paar eine unterschiedliche Andruckverstellung eingestellt wird.

Nach der Durchführung der Andruckverstellung sind die in den Durchgangslöchern des ersten Bandteils angeordneten Schrauben anzuziehen, damit eine dauerhafte, belastbare Fixierung erfolgt. Zweckmäßigerweise sind dabei die Gewindestifte jeweils seitlich eines der als Langloch ausgebildeten Durchgangslöcher angeordnet.

Ein weiterer Aspekt betrifft die Befestigung des ersten Bandteils an dem zugeordneten Strangprofil. So ist gemäß diesem weiteren Aspekt das erste Bandteil über einen Träger an dem Strangprofil befestigbar, wobei der Träger Gewindebohrungen für die Schrauben aufweist, die sich durch die Durchgangslöcher des ersten Bandteils erstrecken. Gemäß einer solchen Ausgestaltung wird bei der Montage des Türbandes zunächst der Träger als separates Teil an dem Strangprofil befestigt. Insbesondere kann der Träger durch eine klemmende Verbindung befestigt werden, wobei dann keine Bohrungen ins Strangprofil eingebracht werden müssen. Da zunächst nur der Träger befestigt werden muss, ist die Handhabung besonders einfach.

Sofern gemäß einer bevorzugten Ausgestaltung der Träger lösbar fixiert wird, kann dieser noch nachträglich positioniert werden.

Als weiterer Vorteil ergibt sich, dass durch die Verwendung eines Trägers eine sehr gleichmäßige Kraftverteilung erreicht werden kann, so dass trotz der begrenzten Stabilität von Aluminiumprofilen schwere Türflügel sicher befestigt werden können.

Erst nach der Fixierung des Trägers wird das erste Bandteil mittels Schrauben befestigt. Wenn, wie zuvor beschrieben, eine Andruckverstellung durch zumindest ein Paar von Gewindestiften vorgesehen ist, können diese auf zugeordnete Flächen des Trägers wirken, wodurch eine Verstellung realisiert werden kann. Bevorzugt ist aber vorgesehen, dass die Gewindestifte direkt über einen Keil oder dergleichen unmittelbar auf zugeordnete Stege des Strangprofils wirken. So können an dem Träger Öffnungen vorgesehen sein, durch welche sich die Gewindestifte erstrecken, wobei die Gewindestifte jeweils eine kegelförmige Spitze aufweisen, um bei einem Anziehen unmittelbar auf einen zugeordneten Steg des Strangprofils zu wirken. Hier ergibt sich der Vorteil, dass bei einer besonders einfachen Ausgestaltung auch eine geringe Bauhöhe realisiert werden kann.

Wenn auch an dem dem ersten Bandteil zugeordneten Strangprofil eine C-Nut vorgesehen ist, kann der Träger, wie zuvor im Zusammenhang mit der Aufnahme beschrieben, mit Nutensteinen befestigt werden.

Gegenstand der Erfindung sind auch eine Anordnung umfassend ein Strangprofil mit einer C-Nut und das zuvor beschriebene Türband sowie eine Tür mit einem Türrahmen und einem Türflügel, die jeweils ein Strangprofil mit einer C-Nut aufweisen, wobei der Türflügel über zumindest zwei der beschriebenen Türbänder an dem Türrahmen gehalten ist.

Gemäß einer bevorzugten Ausgestaltung wird eine Verstellung des Türflügels in zwei senkrecht zueinander stehenden horizontalen Richtungen gegenüber dem Türrahmen ermöglicht. Darüber hinausgehend kann auch eine Verstellung in vertikaler Richtung vorgesehen sein, wozu beispielsweise ein höhenverstellbarer Schwenkstift zwischen den Bandrollenabschnitten angeordnet werden kann.

Die Erfindung wird im Folgenden anhand einer lediglich ein Ausführungsbeispiel darstellenden Zeichnung erläutert. Es zeigen:
- Fig. 1: ein erfindungsgemäßes Türband,
- Fig. 2: einen horizontalen Schnitt durch einen Türflügel und einen Türrahmen, die durch ein Türband gemäß Fig. 1 verbunden sind.

Gemäß der Fig. 1 weist das Türband ein erstes Bandteil 1a mit zwei voneinander beabstandeten Bandrollenabschnitten 2a und ein zweites Bandteil 1b auf, dessen Bandrollenabschnitt 2b zwischen den beiden Bandrollenabschnitten 2a des ersten Bandteils 1a angeordnet ist. Die Bandrollenabschnitte 2a, 2b sind um eine vertikale Achse drehbar über eine Bolzenanordnung 3 miteinander verbunden, welche in vertikaler Richtung Z eine Verstellung der Bandteile 1a, 1b gegeneinander um einige Millimeter ermöglicht.

Das dargestellte Türband ist dazu vorgesehen, einerseits an einer C-Nut 4a eines Türrahmenprofils 5 und andererseits einer C-Nut 4b eines Türflügelrahmenprofils 6 befestigt zu werden. Die Befestigung erfolgt mittelbar über einen Träger 7 bzw. eine Aufnahme 8. Um eine klemmende Fixierung des Trägers 7 und der Aufnahme 8 zu ermöglichen, weisen diese jeweils Bohrungen 9 auf. In die Bohrungen 9 sind Schrauben 10 eingesetzt, die jeweils in das Gewinde eines zugeordneten Nutensteines 11 eingreifen. Die Nutensteine 11 sind so geformt, dass diese in einer ersten Ausrichtung in die C-Nuten 4a, 4b einsetzbar sind und in einer in Fig. 1 dargestellten zweiten Ausrichtung vordere Abschnitte 12 der jeweiligen C-Nut 4a, 4b hintergreifen. Um bei der Montage eine Drehung der Nutensteine 11 mittels der Schrauben 10 zu ermöglichen, kann zwischen dem Innengewinde der Nutensteine 11 und dem Gewinde der Schraube 10 eine erhöhte Reibung oder zunächst eine leichte Fixierung vorgesehen sein.

Zur Anordnung des ersten Bandteils 1a an dem Türrahmenprofil 5 wird zunächst der Träger 7 mittels der Nutensteine 11 und der zugeordneten Schrauben 10 im Bereich der C-Nut 4a des Türrahmenprofils 5 befestigt. Auf besonders vorteilhafte Weise können dadurch eine hohe Stabilität sowie eine gleichmäßige Kraftverteilung erreicht werden, so dass auch bei schweren Türflügeln eine Beschädigung oder Verbiegung des Türflügelrahmenprofils 5 ausgeschlossen werden kann. Nach der Befestigung des Trägers 7 wird das erste Bandteil 1a mit Schrauben 10 an dem Träger 7 als zwischengeschaltetem Element festgeschraubt. Die dazu vorgesehenen Schrauben 10 durchgreifen Durchgangslöcher des ersten Bandteils 1a, die als sich in horizontaler Richtung Y erstreckende Langlöcher 13 ausgebildet sind. Seitlich des obersten sowie des untersten Langloches 13 ist jeweils ein Paar von Gewindestiften 14 aufgenommen, die sich durch Öffnungen 15 des Trägers 7 hindurch erstrecken.

Wie insbesondere der Fig. 2 zu entnehmen ist, weisen die Gewindestifte 14 eine kegelförmige Spitze auf, wobei die Gewindestifte 14 in Bezug auf die vorderen Abschnitte 12 der C-Nut 4a leicht nach innen versetzt angeordnet sind. Bei einem Einschrauben der Gewindestifte 14 wirken diese über ihre kegelförmigen Spitzen seitlich auf die vorderen Abschnitte 12. Wenn ausgehend von einer mittleren Position des ersten Bandteils 1a und angezogenen Gewindestiften 14 einer der beiden Gewindestifte 14 gelöst wird, wird die Fixierung des ersten Bandteils 1a aufgehoben, so dass das erste Bandteil 1a in Türdickenrichtung Y (Andruckverstellung) bewegt werden kann. Wenn nachfolgend der andere Gewindestift 14 in einem entsprechenden Maße weiter eingeschraubt wird, wird das erste Bandteil 1a in einer anderen horizontalen Position fixiert, wobei durch ein wechselseitiges Lösen und Anziehen der Gewindestifte 14 eine freie Positionierung des ersten Bandteils 1a in einem vorgegebenen Stellbereich von beispielsweise 1 mm realisiert werden kann.

Da das erste Bandteil 1a zwei Paare von Gewindestiften 14 aufnimmt, kann ein unkontrolliertes Verkippen während der Einstellung vermieden werden.

Das zweite Bandteil 1b umfasst einen Bandlappen 16, der sich von dem zugeordneten Bandrollenabschnitt 2b weg erstreckt und mit seinem freien Ende in einen Schlitz 17 der Aufnahme 8 eingesetzt ist. Die Aufnahme 8 ist aus einem Grundkörper 18 und einer mit dem Grundkörper 18 vorzugsweise durch Vernieten verbundenen Endplatte 19 gebildet, die in der Fig. 1 zur besseren Übersichtlichkeit getrennt von dem Grundkörper 18 dargestellt ist. Ein Zwischenraum zwischen dem Grundkörper 18 und der Endplatte 19 bildet den sich in vertikaler Richtung erstreckenden Schlitz 17.

Der Fig. 1 ist zu entnehmen, dass an dem Bandlappen 16 zwei Stellspindeln 20 durch einen Formschluss drehbar gehalten sind, wobei die Stellspindeln 20 sich in den Schlitz 17 hinein erstrecken und mit einem Gewindeabschnitt derart in ein zugeordnetes Gewinde der Aufnahme 8 eingreifen, dass durch Drehen der Stellspindeln 20 die Eintauchtiefe des Bandlappens 16 in den Schlitz 17 einstellbar ist. Durch eine Betätigung der Stellspindeln 20 wird damit in einer horizontalen Richtung eine Seitenverstellung des Türbandes ermöglicht. Damit sich das für die Einstellung erforderliche Spiel nicht negativ bei der Benutzung des Türbandes nach seiner Montage auswirkt, umfasst die Aufnahme 8 zwei Fixierschrauben 21, die im dargestellten Ausführungsbeispiel auch als Gewindestifte ausgebildet sind. Die Fixierschrauben 21 sind mit ihrer Schraubenlängsachse in einem Winkel zu dem Bandlappen 16 angeordnet, so dass diese nach einem Festziehen unmittelbar auf den Bandlappen 16 drücken, wodurch das für die Verstellung mittels der Stellspindeln 20 erforderliche Spiel beseitigt wird.

Gemäß der Erfindung sind die Fixierschrauben 21 schräg gegenüber dem Bandlappen 16 angeordnet und entsprechend in einem schräg gegenüber dem Bandlappen 16 verlaufenden Abschnitt 22 der Aufnahme 8 eingesetzt. Durch die beschriebene schräge Anordnung der Fixierschrauben 21 kann eine besonders geringe Aufbauhöhe der Aufnahme 8 auf dem Türflügelrahmenprofil 6 erreicht werden.

## Patentansprüche

1. Türband für Aluminiumtüren mit einem ersten Bandteil (1a) und einem zweiten Bandteil (1 b), die jeweils zumindest einen Bandrollenabschnitt (2a, 2b) aufweisen und an den Bandrollenabschnitten (2a, 2b) um eine vertikale Drehachse drehbar miteinander verbunden sind,
wobei ein sich von dem zumindest einen Bandrollenabschnitt (2b) des zweiten Bandteils (1b) weg erstreckender Bandlappen (16) mit seinem freien Ende in einen Schlitz (17) einer an einem Strangprofil befestigbaren Aufnahme (8) des zweiten Bandteils (1 b) eingesetzt ist,
und wobei an dem Bandlappen (16) zumindest eine Stellspindel (20) gehalten ist, die sich in den Schlitz (17) hinein erstreckt und mit einem Gewindeabschnitt in ein zugeordnetes Gewinde der Aufnahme (8) derart eingreift, dass durch Drehen der Stellspindel (20) die Eintauchtiefe des Bandlappens (16) in den Schlitz (17) einstellbar ist,
und wobei die Aufnahme (8) zumindest eine Fixierschraube (21) umfasst, die mit ihrer Schraubenlängsachse in einem Winkel zu dem Bandlappen (16) angeordnet ist, **dadurch gekennzeichnet, dass** die Fixierschraube (21) nach einem Festziehen unmittelbar auf den Bandlappen (16) drückt und dadurch das für eine Verstellung mittels der Stellspindel (20) erforderliche Spiel beseitigt und dass die Schraubenlängsachse gegenüber dem Bandlappen (16) unter einem schrägen Winkel angeordnet ist und die Aufnahme (8) im Bereich der Fixierschraube (21) einen Abschnitt (22) aufweist, der schräg gegenüber dem Bandlappen (16) verläuft, in dem die Fixierschraube (21) eingesetzt ist.

2. Türband nach Anspruch 1, wobei die zumindest eine Fixierschraube (21) als Gewindestift ausgebildet ist.

3. Türband nach Anspruch 2, wobei die zumindest eine Fixierschraube (21) in einem Abschnitt (22) der Aufnahme (8) angeordnet ist, der schräg gegenüber dem Bandlappen (16) verläuft.

4. Türband nach einem der Ansprüche 1 bis 3, wobei die Aufnahme (8) einen Grundkörper (18) und eine Endplatte (19) umfasst, wobei der Schlitz (17) von einem Zwischenraum zwischen dem Grundkörper (18) und der Endplatte (19) gebildet ist.

5. Türband nach einem der Ansprüche 1 bis 4, **gekennzeichnet durch** Nutensteine (11), die in einer ersten Ausrichtung in eine C-Nut (4b) des Strangprofils einsetzbar sind und in einer zweiten Ausrichtung vordere Abschnitte (12) der C-Nut (4b) hintergreifen, wobei die Aufnahme (8) mit den Nutensteinen (11) klemmend an dem Strangprofil befestigbar ist.

6. Türband nach einem der Ansprüche 1 bis 5, wobei das erste Bandteil (1 a) zur Befestigung an einem Strangprofil Durchgangslöcher aufweist, die als sich in horizontaler Richtung erstreckende Langlöcher (13) ausgebildet sind und wobei das erste Bandteil (1a) zumindest ein Paar von Gewindestiften (14) aufnimmt, die mit einem horizontalen Abstand zueinander angeordnet sind und die bei einem Anziehen durch eine Verkeilung in entgegengesetzter Richtung eine Fixierung des ersten Bandteils (1a) bewirken.

7. Anordnung umfassend ein Strangprofil mit einer C-Nut (4a, 4b) und ein Türband nach einem der Ansprüche 1 bis 6.

8. Tür mit einer Türzarge und einem Türflügel, die jeweils ein Strangprofil mit einer C-Nut (4a, 4b) aufweisen, wobei der Türflügel über zumindest zwei Türbänder nach einem der Ansprüche 1 bis 6 an der Türzarge gehalten ist.

9. Tür nach Anspruch 8, wobei der Türflügel bezogen auf die Position der Schließstellung in zwei senkrecht zueinander stehenden horizontalen Richtungen X, Y gegenüber der Türzarge verstellbar ist.

## Claims

1. A door hinge for aluminum doors comprising a first hinge part (1a) and a second hinge part (1b), which in each case have at least one reel section (2a, 2b) and which are connected to one another on the reel sections (2a, 2b) so as to be capable of rotating about a vertical axis of rotation,
wherein a hinge strap (16), which extends away from the at least one reel section (2b) of the second hinge part (1b), is inserted with its free end into a slit (17) of an accommodation (8) of the second hinge part (1b), which can be fastened to an extruded profile,
and wherein at least one adjusting spindle (20), which extends into the slit (17) and engages with an assigned thread of the accommodation (8) in such a way by means of a threaded section that the immersion depth of the hinge strap (16) into the slit (17) can be adjusted by rotating the adjusting spindle (20), is held on the hinge strap (16),
and wherein the accommodation (8) comprises at least one fixing screw (21), which is arranged with its longitudinal screw axis at an angle to the hinge strap (16), **characterized in that** the fixing screw (21) pushes directly onto the hinge strap (16) after a tightening and thus eliminates the play required for an adjustment by means of the adjusting spindle (20), and that the longitudinal screw axis is arranged at an oblique angle with respect to the hinge strap (16) and, in the area of the fixing screw (21), the accommodation (8) has a section (22), which runs diagonally with respect to the hinge strap (16), in which the fixing screw (21) is inserted.

2. The door hinge according to claim 1, wherein the at least one fixing screw (21) is embodied as threaded pin.

3. The door hinge according to claim 2, wherein the at least one fixing screw (21) is arranged in a section (22) of the accommodation (8), which runs diagonally with respect to the hinge strap (16).

4. The door hinge according to one of claims 1 to 3, wherein the accommodation (8) comprises a base body (18) and an end plate (19), wherein the slit (17) is formed by a space between the base body (18) and the end plate (19).

5. The door hinge according to one of claims 1 to 4, **characterized by** sliding blocks (11), which can be inserted into a C-groove (4b) of the extruded profile in a first orientation, and which engage behind front sections (12) of the C-groove (4b) in a second orientation, wherein the accommodation (8) can be fastened in a clamping manner to the extruded profile by means of the sliding blocks (11).

6. The door hinge according to one of claims 1 to 5, wherein, for fastening to an extruded profile, the first hinge part (1a) has through holes, which are embodied as elongated holes (13) extending in horizontal direction, and wherein the first hinge part (1a) accommodates at least one pair of threaded pins (14), which are arranged at a horizontal distance to one another and which cause a fixation of the first hinge part (1a) in response to a tightening by means of a wedging in opposite direction.

7. An arrangement comprising an extruded profile comprising a C-groove (4a, 4b) and a door hinge according to one of claims 1 to 6.

8. A door comprising a door frame and a door wing, which in each case have an extruded profile comprising a C-groove (4a, 4b), wherein the door wing is held on the door frame via at least two door hinges according to one of claims 1 to 6.

9. The door according to claim 8, wherein, based on the location of the closed position, the door wing can be adjusted with respect to the door frame in two horizontal directions X, Y, which are vertical to one another.

## Revendications

1. Penture pour des portes en aluminium, avec une première partie de penture (1a) et une deuxième partie de penture (1b) qui comportent chacune au moins un tronçon de charnière (2a, 2b) et sont assemblées l'une à l'autre sur les tronçons de charnière (2a, 2b) en étant rotatives autour d'un axe de rotation vertical,
par sont extrémité libre, une patte de charnière (16) s'éloignant de l'au moins un tronçon de charnière (2b) de la deuxième partie de penture (1b) étant insérée dans une encoche (17) d'un logement (8) de la deuxième partie de penture (1b) pouvant se fixer sur une profilé extrudé
et sur la patte de charnière (16) étant maintenue au moins une broche de réglage (20), qui s'étend à l'intérieur de l'encoche (17) et qui par un tronçon fileté s'engage dans un taraudage associé du logement (8), de telle sorte que par rotation de la broche de réglage (20), la profondeur de plongée de la patte de charnière (16) dans l'encoche (17) soit réglable,
et le logement (8) comprenant au moins une vis de fixation (21) qui par son axe longitudinal de vis est placée sous un angle par rapport à la patte de charnière (16), **caractérisée en ce qu'**après un serrage, la vis de fixation (21) appuie directement sur la patte de charnière (16) et élimine à cet effet le jeu requis pour un ajustage au moyen de la broche de réglage (20) et **en ce que** l'axe longitudinal de vis est placé sous un angle incliné par rapport à la patte de charnière (16) et **en ce que** dans la zone de la vis de fixation (21), le logement (8) comporte une portion (22) qui s'étend en diagonale par rapport à la patte de charnière (16) dans laquelle la vis de fixation (21) est insérée.

2. Penture selon la revendication 1, l'au moins une vis de fixation (21) étant conçue en tant que tige filetée.

3. Penture selon la revendication 2, l'au moins une vis de fixation (21) étant placée dans une portion (22) du logement (8) qui s'étend à la diagonale par rapport à la patte de charnière (16).

4. Penture selon l'une quelconque des revendications 1 à 3, le logement (8) comprenant un corps de base (18) et une plaque d'extrémité (19), l'encoche (17) étant formée par un interstice entre le corps de base (18) et la plaque d'extrémité (19).

5. Penture selon l'une quelconque des revendications 1 à 4, **caractérisée par** des coulisseaux (11) qui sont insérables selon une première orientation dans une rainure en forme de C (4b) du profilé extrudé et qui selon une deuxième orientation s'accrochent par l'arrière dans des portions (12) antérieures de la rainure en forme de C (4b), le logement (8) avec les coulisseaux (11) pouvant être fixé par blocage sur le profilé extrudé.

6. Penture selon l'une quelconque des revendications 1 à 5, pour la fixation sur un profilé extrudé, la première partie de penture (1a) comportant des trous de passage qui sont conçus en tant que trous oblongs (13) s'étendant dans la direction horizontale et la première partie de penture (1a) recevant au moins une paire de tiges filetées (14) qui sont placées avec un écart horizontal mutuel et qui lors d'un serrage, provoquent par un calage dans la direction opposée une fixation de la première partie de penture (1a).

7. Agencement comprenant un profilé extrudé avec une rainure en forme de C (4a, 4b) et une penture selon l'une quelconque des revendications 1 à 6.

8. Porte avec un dormant et un battant qui comportent chacun un profilé extrudé avec une rainure en forme de C (4a, 4b), le battant étant maintenu sur le dormant par l'intermédiaire d'au moins deux pentures selon l'une quelconque des revendications 1 à 6.

9. Porte selon la revendication 8, en rapport à la position en fermeture, le battant étant ajustable par rapport au dormant dans deux directions horizontales X, Y, placées à la perpendiculaire l'une par rapport à l'autre.
